# EUROPÄISCHE PATENTSCHRIFT

(11) **EP 2 455 563 B1**
(45) Veröffentlichungstag und Bekanntmachung des Hinweises auf die Patenterteilung: **30.03.2016**
(21) Anmeldenummer: 11186494.8
(22) Anmeldetag: 25.10.2011
(51) Int. Cl.: E04G 11/48, E04G 25/06

(54) **Verfahren zum stirnseitigen Aufsetzen eines Kopfstückes auf eine Baustütze**
Method for attachment of a headpiece to the front of a construction support
Procédé destiné au montage frontal d'un embout sur un étai

(30) Priorität: 19.11.2010 DE 102010044193
(43) Veröffentlichungstag der Anmeldung: 23.05.2012
(73) Patentinhaber: Hünnebeck GmbH, 40885 Ratingen (DE)
(72) Erfinder:
(74) Vertreter: Gille Hrabal

(56) Entgegenhaltungen:
- DE-A1- 19 719 743
- DE-B- 1 247 969
- FR-A5- 2 205 913

## Beschreibung

Die Erfindung betrifft ein Verfahren zum stirnseitigen Aufsetzen einer Kopfstütze auf eine Baustütze.

Baustützen oder Vertikalrohre, insbesondere höhenverstellbare sogenannte "teleskopierbare Vertikalrohre", werden zum Aufstellen von Deckenschalungen, Traggerüsten oder Gerüsten verwendet. Vertikalrohre werden z. B. für Schalungen, als Gerüstrohr als Teil eines sogenannten Modulgerüstes (räumliches Tragwerk) oder als Bestandteil eines Vertikalrahmens im Fassadengerüstbau eingesetzt. Unabhängig vom Einsatzzweck können diese höhenverstellbar sein. Im Gerüstbau ist es oftmals nötig, die einzelnen Vertikalrohre oder damit gebildeten Vertikalrahmen an den Verlauf des Untergrundes, zum Beispiel an einen schrägen Boden oder Treppenstufen, anzupassen. Bei Deckenschalungen müssen die Baustützen eine vorherbestimmte definierte Höhe einnehmen. Daher weisen die teleskopierbaren Vertikalrohre ein äußeres Rohr und ein inneres Rohr auf, das zur Längen- bzw. Höheneinstellung im Außenrohr verschiebbar und fixierbar und somit teleskopierbar ist. Diese Höheneinstellung kann durch Verschieben des Innenrohrs in Stufen oder stufenlos erfolgen, zum Beispiel durch in Durchgangsbohrungen eingesteckte Zapfen oder Gewinde.

Baustützen weisen zur Vergrößerung der Aufstandsfläche stirnseitig eine Kopf- oder Fußplatte an einem oder den beiden freien Enden auf. Diese dient der Vergrößerung der Aufstandsfläche, so dass sich ein geringerer Kontaktdruck gegenüber der Gegenfläche, zum Beispiel ein Fußboden, eine Decke oder eine Wand, ergibt. Ohne Fußplatte würde sich das Vertikalrohr gegebenenfalls in den Untergrund hinein drücken bzw. es könnten sich unter Last Setzbewegungen ergeben. Die Kopfplatte kann unmittelbar eine Last tragen und/oder mit dieser beispielsweise durch Schrauben, Nägel verbunden sein.

Die Kopfplatte kann aber auch ein sogenanntes Kopfstück, z. B. Fallkopf oder Gabelkopf, tragen. Dieses ermöglicht eine bestimmte Lasteinleitung einer Last, z. B. Schalung, in die Baustütze. Die Kopfstütze wird oben stirnseitig auf die Baustütze aufgesetzt, wobei das Kopfstück oben eine besonders geformte Anschlussvorrichtung zum Tragen der oben aufliegenden Last und unten ein sich nach unten erstreckendes Innenrohr zum Einführen in das Rohr der Baustütze umfasst. Gegebenenfalls liegt das Kopfstück über geeignete Flächen auf der Kopfplatte auf, so dass über die Kopfplatte die Vertikallasten in die Baustütze eingeleitet werden. Wegen der baustellentypischen Umweltbedingungen ist stets mit Steinchen, Anhaftungen, Sand, etc, zu rechnen, weshalb die Verbindung Kopfstück-Baustütze stark spielbehaftet ist. Daraus ergibt sich, dass die Verbindung nicht genau definiert ist, z. B. kann das Innenrohr schräg oder außermittig zum Baustützenrohr liegen. Die Lasteinleitung ist daher undefiniert und die berechnete Statik der Baustütze gilt nicht mehr. Daher muss eine solche Verbindung überdimensioniert, also unnötig aufwendig, ausgelegt werden.

Es sind zwar Fixierungsmittel, z. B. durch fluchtende Durchgangsbohrungen gesteckte Bolzen, bekannt. Diesen sollen lediglich ein Herausfallen des Kopfstücks verhindern. Das Kopfstück hat aber Spiel in X-,Y- und Z-Richtung. Die Fixierungsmittel verbinden also formschlüssig, aber aus den oben genannten Gründen, stark spielbehaftet das Innenrohr der Kopfstütze im Rohr der Baustütze. Die Lasteinleitung bleibt aber Undefiniert.

Es ist ferner bekannt zur definierten Lasteinleitung die Kopfstütze mit der Kopfplatte zu verschrauben, was jedoch sehr arbeitsaufwendig ist, insbesondere unter schmutzbelasteten Baustellenbedingungen.

DE 12 47 969 B offenbart ein Kopfstück umfassend eine obige Anschlussvorrichtung, unten ein sich nach unten erstreckendes Innenrohr; am Kopfstück Fixierungsmittel sowie am Kopfstück Klemmmittel

DE 12 47 969 B offenbart die Präamble des Anspruchs 1. Es ist daher Aufgabe der vorliegenden Erfindung ein Verfahren mit einem verbessertes Kopfstück zum stirnseitigen Aufsetzen auf eine Baustütze bereitzustellen.

Diese Aufgabe wird gelöst durch ein Verfahren zum stirnseitigen Aufsetzen eines Kopfstückes auf eine Baustütze nach Anspruch 1.

Vorteilhafte Ausgestaltungen sind Gegenstand der Unteransprüche.

Das erfindungsgemäße Verfahren umfasst ein Kopfstück zum stirnseitigen Aufsetzen auf eine Baustütze mit einem Rohr, wobei das Kopfstück oben eine Anschlussvorrichtung zum Tragen einer oben aufliegenden Last umfasst. Dies ist eine Art Übergangsstück, welches an die jeweilige Last, z. B. Schalungsträger oder Tragbalken, angepasst ist. Unterhalb der Anschlussvorrichtung erstreckt sich nach unten ein Innenrohr zum Einführen in das Rohr der teleskopierbaren Baustütze. Dies ermöglicht ein Einsetzen des Kopfstücks in den oberen Teil der Baustütze. Das Innenrohr kann auch sehr lang als Ausrichthilfe ausgebildet sein, damit eine Schrägstellung verhindert wird. Ferner sind am Kopfstück Fixierungsmittel, z. B. im Form einer Durchgangsbohrung im Innenrohr des Kopfstücks, zum formschlüssigen spielbehafteten Verbinden des Innenrohrs im Rohr der Baustütze vorgesehen. Zusammen mit z.B. einem Bolzen kann damit eine Fixierung bewirkt werden. Die Fixierung kann aber auch über umlaufende Nuten im Innenrohr oder dergleichen erfolgen. Diese Merkmalskombination ist aus dem Stand der Technik bekannt und die Fixierung schafft lediglich eine spielbehaftete Verbindung mit undefinierter Lasteinleitung. Ein Innenrohr ist hier funktionell zu verstehen: Es dient der Zentrierung und zumindest teilweiser Fixierung der Kopfstückes in einigen Richtungen. Es kann daher auch eine andere Geometrie, z. B. Rechteckprofil oder Achtkantprofil aufweisen oder ein massives Vollprofil sein.

Bei einer vorteilhaften Ausgestaltung des Verfahrens kann diese definierte Lasteinleitung einfach dadurch bewirkt werden kann, dass die Klemmmittel zum spielfreien Vorspannen des mittels der Fixierungsmittel verbundenen Kopfstücks und Baustütze am Kopfstück vorgesehen sind. Dadurch wird die spielbehaftete Verbindung unter eine Vorspannung, d. h. eine Eigenspannung, die unabhängig von externen Lasten im System Kopfstück-Baustüte vorliegt, gesetzt. Klemmmittel sind alle Maßnahmen, durch die ein Vorspannen bewirkt werden kann, z. B. Gewinde oder Keile, Keile könnten z. B. von der Seite zwischen Kopfplatte und eine entsprechende Gegenfläche am Kopfstück getrieben werden. Das Vorspannen kann sowohl durch Auseinanderziehen der Komponenten (Druck auf Fixierung), wie im Ausführungsbeispiel beschrieben, als auch durch Zusammenpressen (Zug an Fixierung) erfolgen. Aus Lastgründen ist das Auseinanderziehen bevorzugt. Das Innenrohr kann nunmehr kürzer sein; trotzdem wird eine Schrägstellung verhindert.

Aus dem Stand der Technik, wie z. B. in Figur 2b erläutert, sind teleskopierbare Baustützen bekannt, bei denen zur Höheneinstellung zunächst ein grobes Verstellen der Länge in Stufen erfolgen kann durch in fluchtende Durchgangsbohrungen durch das innere und äußere Rohr eingesteckte Zapfen. Damit ist eine Grobeinstellung erfolgt. Zur Feineinstellung ist eine stufenlose Verstellung mittels Gewinde vorgesehen. Der Fachmann kannte bislang bei Baustützen ein Gewinde nur zur Längenverstellung, nicht aber zur Vorspannung, obwohl Gewinde und Bolzenverbindungen seit ca. 50 Jahren an Baustützen vorhanden sind.

Vorzugsweise ist als Klemmmittel eine Gewindemutter vorgesehen, die entlang des zumindest abschnittsweise als Gewindespindel ausgebildeten Innenrohrs in seiner axialer Richtung schraubbar ist. Der Aufbau ist einfach, insbesondere da baustellengeeignete Gewindespindeln und Muttern standardisiert verfügbar sind. Dabei sind Gewindemutter, Gewindesspindel und die Fixierungsmittel derart auszubilden und anzuordnen, dass das Vorspannen möglich ist.

Vorzugsweise weist die Gewindemutter eine untere Platte auf, die sich in einer Ebene senkrecht zur Längsachse des Innenrohr erstreckt, die als Gegenlager zur Kopfplatte dient. Ein definiertes Aufsetzen wird dann erleichtert, wenn die untere Platte definierte Kontaktflächen oder -stege aufweist zum Aufsetzten auf der Kopfplatte, Dies kann insbesondere ein umlaufender, gegebenenfalls nur abschnittsweise umlaufender, nach unten weisender Ringsteg sein. Vorzugsweise weist die Gewindemutter von der Längsachse wegweisende Griffstücke auf, die derart sind, dass ein Vorspannen ohne Werkzeug möglich ist. Die Handhabung wird erleichtert und es muss kein Werkzeug vorgehalten werden.

Vorzugsweise ist als Fixierungsmittel eine Durchgangsbohrung im Innenrohr vorgesehen, die derart ausgebildet und angeordnet ist, dass sie mit einer entsprechenden Durchgangsbohrung im Rohr der Baustütze beim Einsetzen des Koptstückes in das Rohr in Fluchtung gebracht werden kann. Die einfachen Maßnahmen erlauben eine spielbehaftete Fixierung und verwendet im Bau bewährte Verbindungstechniken.

Vorzugsweise ist eine Führung, z. B. eine in axialer Richtung verlaufende Nut-Feder Geometrie, vorgesehen, welche eine bestimmte Orientierung des Innenrohrs relativ zum Rohr beim Einführen des Innenrohrs in das Rohr erfordert. Es handelt sich um eine Verdrehsicherung, damit ohne manuelles Drehen sichergestellt ist, dass die Durchgangsbohrungen fluchten.

Vorzugsweise ist die Anschlussvorrichtung am Kopfstück derart ausgebildet, dass Träger, Profile oder Aufnahmeteile für Systemkomponenten daran angebracht oder befestigt werden können, um baukastenartig eine schnelle Montage zu ermöglichen. Die Montage kann reines Auflegen oder auch Befestigen, z. B. durch Verschrauben, Festbinden, etc, umfassen.

In einer weiteren Ausgestaltung des Verfahrens wird ferner ein Set bereitgestellt mit aufeinander abgestimmten Komponenten, umfassend das oben beschriebene Kopfstück, die oben beschriebene, daran angepasste teleskopierbare Baustütze mit einer Durchgangsbohrung, die mit der Durchgangsbohrung im Innenrohr in Fluchtung bringbar ist und einem Bolzen, der durch die fluchtenden Durchgangsbohrungen unter Spiel zur Fixierung einführbar ist. Zu Erleichterung der Handhabbarkeit auf Baustellen bei ausreichender Funktion sind vorzugsweise die verbundenen Bauteile in axialer Richtung verschiebbar, insbesondere um 1-5 mm, vorzugsweise 2-4 mm. Zum gleichen Zweck werden vorzugsweise die folgenden Werte vorgeschlagen: Der Außendurchmesser des Innenrohrs beträgt 25 - 99 mm; der Innendurchmesser des Rohrs beträgt 30 -100 mm und/oder die Differenz zwischen Außendurchmesser des Innenrohrs und Innendurchmesser des Rohrs beträgt 1-5 mm, vorzugsweise 2-4 mm.

Vorzugsweise ist die teleskopierbare Baustütze als teleskopierbares Vertikalrohr ausgebildet, mit einer stirnseitigen Kopf- und/oder Fußplatte an einem oder an beiden freien Enden ausgebildet, wobei die Kopf- und/oder Fußplatte eine Aufstandsfläche zum Abstützen der Baustütze gegen Gegenflächen, insbesondere ein Boden,

Decke oder Wand, aufweist. Diese Komponenten sind in großer Anzahl und Variationen verfügbar und bewährt. Es kann zur Verwirklichung der Erfindung daher auf Standardbauteile zurückgegriffen werden. Es muss lediglich das kopfstück daran angepasst werden.

Dabei kann gegebenenfalls die Kopfplatte der Baustütze als Gegenlager für die Gewindemutter beim Vorspannen ausgebildet sein.

Ein teleskopierbares Vertikalrohr weist vorzugsweise ein äußeres Rohr und ein darin zur Längen- bzw. Höheneinstellung verschiebbares inneres Rohr auf, wobei das innere Rohr in verschiedenen Positionen in Stufen und/oder stufenlos verschiebbar und fixierbar und somit teleskopierbar ist. Diese Höheneinstellung kann durch Verschieben des inneren Rohrs in Stufen erfolgen, zum Beispiel durch in Durchgangsbohrungen eingesteckte Zapfen. Die Höheneinstellung und -fixierung kann auch stufenlos erfolgen, zum Beispiel dadurch, dass das innere Rohr ein Außengewinde aufweist, welches in einem entsprechenden Gegengewinde oder Mutter schraubbar geführt ist, wobei sich das Gegengewinde bzw. die Mutter gegen das äußere Rohr abstützt. Das Innere Rohr kann daher lose in das Vertikalrohr eingeschoben sein und mit weiteren Bauteilen, wie eine Gewindefußplatte, zusammenhangen. Ein Vertikalrohr kann auch horizontal verbaut werden, z. B. zwischen Wänden bzw. Schalwänden, was auch unter den Sinn der Erfindung fällt. Jegliche Baustütze, insbesondere eine teleskopierbare, fällt hier unter den Begriff "Vertikalrohr", Dabei kann das oben genannte "Rohr" der Baustütze durch das äußere oder innere Rohr gebildet werden. Die Stütze kann auch umgekehrt aufgebaut werden.

Falls eine Spindel als inneres Rohr zum Einsatz kommt, kann diese gegebenenfalls nur lose in das äußere Rohr ausreichend tief eingesteckt werden, so dass das Vertikalrohr in axialer Richtung nur Druckkräfte aufnehmen kann. Die Druckkräfte werden von einer auf die Spindel aufgeschraubten Mutter oder ganz allgemein einem Gegengewinde aufgenommen, die sich wiederum gegen die Öffnung des äußeren Rohrs oder allgemein gegen das äußere Rohr abstützt. Ferner ist die Spindel und Mutter so auszulegen, dass auch beim maximalen Herausdrehen der Spindel diese hinreichend im äußere Rohr geführt ist. Die Mutter verfügt vorzugsweise Flügel zum Verdrehen ohne Werkzeug. Die Spindel kann am oberen bzw. unteren Ende des Vertikalrohres eingesteckt sein und somit eine Kopf- oder Fußspindel bilden. Derartige Spindeln umfassen vorzugsweise eine Kopf- oder Fußplatte, ein Gewinderohr und eine Spindelmutter. Diese GewindeSpindeln werden z. B. auch in Modulgerüstvertikalstiele oder vertikale Rohre eines Fassaden- oder Traggerüstes eingesteckt.

Vorzugsweise ist das Vertikalrohr Bestandteil eines Baugerüsts, z. B. als Gerüstrohr oder als die beiden Vertikalpfosten in einem Gerüstrahmen. Bei einem Gerüstrahmen sind zwei parallel angeordnete Vertikalrohre im unteren und oberen Bereich des Außenrohrs durch Horizontalträger miteinander verbunden, um einen Rahmen zu bilden. Sogenannte Modulgerüste werden vorzugsweise mittels vorgefertigter Systembauteile verbunden und weisen entsprechende Anschlussmöglichkeiten auf. Dies kann beispielsweise ein System mit Anschlusstellern am Vertikalstiel und Keilköpfen an den Riegeln und Diagonalen zum Einhängen in die Teller sein. Alternativ kann dies ein System mit vorgefertigten Rahmen sein, die mittels Riegeln und Diagonalen verbunden und ausgesteift werden.

Weitere Vorteile ergeben sich aus der folgenden Beschreibung und der beigefügten Zeichnung. Die erwähnten Ausführungsbeispiele sind nicht abschließend zu verstehen und haben beispielhaften Charakter. Dabei zeigen:
Figur 1a-d: das Fixieren und Vorspannen des Kopfstückes auf einer Baustütze in der nach dem erfindungsgemäßen Verfahren; und
Figur 2a, 2b: je ein teleskopierbares Vertikalrohr in perspektivischer Ansicht (ohne das aufgesetzte Kopfstück);
Figuren 1a-d zeigen in dieser Reihenfolge das Einstecken, Positionieren, Fixieren und Vorspannen des Kopfstückes 5 auf einer Baustütze 1.

Beginnend mit Figur 1a weist die Baustütze 1 ein oben offenes, zugängliches Rohr 3 mit einer plattenartigen Kopfplatte 4 auf. Das Kopfstück 5 hat oben eine lediglich symbolhaft dargestellte Anschlussvorrichtung 52 zum Tragen einer oben aufliegenden Last. Nach unten hin erstreckt sich davon ausgehend ein Innenrohr 51 zum Einführen in das Rohr 3 der Baustütze 1. Das Innenrohr 51 ist vorliegend, aber nicht zwingend, über seine ganze Länge mit einem Außengewinde 53 versehen und bildet somit eine Gewindespindel. Auf diese ist eine Gewindemutter 7 aufgeschraubt, die somit in axialer Richtung nach oben und unten geschraubt werden kann. Griffe 72 an der Mutter 7 erleichtern das Drehen von Hand. Die Unterkante der Mutter wird durch eine untere Platte 71 gebildet, die vorliegend einen umlaufenden nach unten weisenden Steg 74 zum Herstellen einer definierten Kontaktfläche mit der Kopfplatte 4 der Baustütze 1 aufweist. Das Innenrohr 51 weist eine Durchgangsbohrung 6 auf, die in Deckung mit einer passenden Bohrung 61 in der Baustütze 1 gebracht werden kann. Zunächst wird das Innenrohr 51 von oben in das Rohr 3 der Baustütze eingeschoben.

Figur 1b zeigt das bereits aufgesetzte Kopfstück 5, welches manuell so gehalten wird, dass die beiden Durchgangsbohrungen 6, 61 fluchten. Dabei kann natürlich auch die Gewindemutter 7 absichtlich derart verdreht worden sein, dass die untere Platte 71 auf der Kopfplatte 4 aufliegt. Gegebenenfalls ist sogar die Mutter 7 noch vom letzten Einsatz an der richtigen Position.

Sodann kann, wie in Figur 1c dargestellt, ein Bolzen 8 durch die fluchtenden Bohrungen 6, 61 gesteckt werden. Vorliegend ist ein "T-Bolzen" mit einem Halteclip als Verliersicherung dargestellt, der um das Rohr 3 einschnappen kann. Wegen des beabsichtigten Spiels zwischen Bolzen 8 und den Bohrungen 6,61 sowie zwischen Innenrohr 51 und Rohr 3 der Baustütze ergibt sich eine Beweglichkeit der Bauteile zueinander.

Diese erlaubt beim Vorspannen der Bauteile, wie in Figur 1d dargestellt, einen optimalen Sitz der unteren Platte 71 der Mutter 7 auf der Kopfplatte 4 der Baustütze 1. Das Vorspannen erfolgt durch Herunterschrauben der Mutter 7, damit sich die untere Platte 71 der Mutter 7 auf der Kopfplatte 4 abstützt. Die Griffe 72 an der Mutter erleichtern die werkzeuglose Handhabung. Dabei wird unter Ausschaltung des vertikalen Spiels eine definierte Verbindung und somit definierte Krafteinleitung der äußeren Lasten von dem Kopfstück 5 in die Baustütze 1 realisiert.

Die Baustütze 1 ist teleskopierbar.

Figur 2a zeigt ergänzend ein teleskopierbares Vertikalrohr 1 mit einem kreisrunden äußeren Rohr 2 und einem darin verschiebbar geführten kreisrunden inneren Rohr 3, welches hier als Spindel mit Gewinde ausgebildet ist. Die Spindel 3 ist somit in das äußere Rohr 2 einsteckbar und der Höhenausgleich kann stufenlos erfolgen, wobei das Gewinde durch ein entsprechend geformtes Gegengewindestück in Form einer von Hand verdrehbaren Mutter 21 am Kopf des äußeren Rohrs 2 gegen dasselbe abgestützt wird. Das äußere Rohr 2 trägt also die Mutter 21 mit der darin eingeschraubten Spindel 3.

Die Spindel 3, die hier nur als ein Beispiel für ein inneres Rohr eines teleskopierbaren Vertikalrohrs dient, weist an ihrem freien - hier oberen - Ende 31 eine im Wesentlichen quadratische Kopfplatte 4 auf - hier mit abgerundeten Ecken. Das Gleiche gilt für das untere freie Ende 41 des äußeren Rohrs 2, Die Baustütze 1 kann auch umgekehrt herum stehend, z. B. als Gerüstfuß auf unebenem Untergrund eingebaut werden.

Figur 2b zeigt eine andere Ausgestaltung der Baustütze 1, die sich nur in dem Befestigungsprinzip 21 von Fig. 1a unterscheidet. Diese Höheneinstellung kann durch Verschieben des inneren Rohrs in Stufen erfolgen durch in fluchtende Durchgangsbohrungen durch das innere und äußere Rohr eingesteckte Zapfen. Damit ist die Grobeinstellung erfolgt. Zur Feineinstellung ist eine stufenlose Verstellung mittels Gewinde, wie in Figur 1a, vorgesehen, die hier jedoch nur abschnittsweise erfolgt, d. h. um den Bereich zwischen zwei Durchgangsbohrungen zu überbrücken. Hier ist das Gewinde kosten- und fertigungsgünstig nur auf einem kurzen Abschnitt des Außenrohrs 2 vorgesehen.

## Patentansprüche

1. Verfahren zum stirnseitigen Verbinden eines Kopfstückes (5), auf eine teleskopierbare Baustütze (1) mit einem Rohr (3), wobei das Kopfstück
oben eine Anschlussvorrichtung (52) zum Tragen einer oben aufliegenden Last und unten ein sich nach unten erstreckendes Innenrohr (51) zum Einführen in das Rohr (3) der teleskopierbaren Baustütze (1) umfasst, mit den folgenden Schritten in der angegebenen Reihenfolge:
a. Einstecken des sich nach unten erstreckenden Innenrohres (51) in das Rohr (3) der teleskopierbaren Baustütze (1);
b. formschlüssiges spielbehaftetes Verbinden des Innenrohrs (51) im Rohr (3) der teleskopierbaren Baustütze durch Fixierungsmittel (6, 8);
**dadurch gekennzeichnet, dass** ein
c. spielfreies Vorspannen des mittels der Fixierungsmittel (6) verbundenen Kopfstücks und der teleskopierbaren Baustütze durch Klemmmittel (7) herbeigeführt wird.

2. Verfahren nach Anspruch 1, wobei zwischen Schritt a) und b) der folgende Schritt erfolgt:
a1. Verstellen der Klemmmittel derart, dass diese das Innenrohr relativ zum Rohr so halten, dass das Verbinden aus Schritt b) erfolgen kann.

3. Verfahren nach einem der vorherigen Ansprüche, wobei die Anschlussvorrichtung (52) derart ausgebildet ist, dass Träger, Profile oder Aufnahmeteile für Systemkomponenten daran angebracht werden können; sowie die Fixierungsmittel (6) und die Klemmmittel (53,6) am Kopfstück (5) vorgesehen sind.

4. Verfahren nach einem der vorherigen Ansprüche, wobei als Klemmmittel eine Gewindemutter (7) vorgesehen ist, die entlang des zumindest abschnittsweise als Gewindespindel (53) ausgebildeten Innenrohrs (51) in dessen axialer Richtung schraubbar ist.

5. Verfahren nach einem der vorherigen Ansprüche, wobei die Gewindemutter (7), die Gewindespindel (53) und die Fixierungsmittel (6) derart ausgebildet und angeordnet sind, dass das Vorspannen möglich ist.

6. Verfahren nach einem der vorherigen Ansprüche, wobei die Gewindemutter (7) eine untere Platte (71), die sich in einer Ebene senkrecht zur Längsachse des Innenrohr erstreckt und/oder von der Längsachse wegweisende Griffstücke (72) aufweist, die derart sind, dass ein Vorspannen ohne Werkzeug möglich ist.

7. Verfahren nach einem der vorherigen Ansprüche, wobei als Fixierungsmittel (6) eine Durchgangsbohrung im Innenrohr vorgesehen ist, die derart ausgebildet und angeordnet ist, dass sie mit einer entsprechenden Durchgangsbohrung (61) im Rohr der Baustütze beim Einsetzen des Kopfstückes in das Rohr in Fluchtung gebracht werden kann.

8. Verfahren nach einem der vorherigen Ansprüche, wobei eine Führung vorgesehen ist, welche eine bestimmte Orientierung des Innenrohrs relativ zum Rohr beim Einführen des innenrohrs in das Rohr erfordert.

9. Verfahren noch Anspruch 7, oder Anspruch 8 in Kombination mit Anspruch 7, mit einem Set, umfassend das Kopfstück und die teleskopierbare Baustütze mit einer Durchgangsbohrung, die mit der Durchgangsbohrung im Innenrohr in Fluchtung bringbar ist und einem Bolzen (8), der durch die fluchtenden Durchgangsbohrungen unter Spiel zur Fixierung einführbar ist, wobei vorzugsweise die verbundenen Bauteile in axialer Richtung verschiebbar sind, insbesondere um 1-5 mm, vorzugsweise 2-4 mm.

10. Verfahren nach Anspruch 9, wobei beim Set der Außendurchmesser des Innenrohrs 25 - 99 mm, der Innendurchmesser des Rohrs 30 -100 mm beträgt und/oder die Differenz zwischen Außendurchmesser des Innenrohrs und Innendurchmesser des Rohrs 1-5 mm, vorzugsweise 2-4 mm, beträgt.

11. Verfahren nach einem der vorherigen Ansprüche 9-10,
wobei beim Set die teleskopierbare Baustütze (1) als ein teleskopierbares Vertikalrohr ausgebildet ist, mit einer stirnseitigen Kopf- und/oder Fußplatte (4) an einem oder an beiden freien Enden (21,31) ausgebildet,
wobei die Kopf- und/oder Fußplatte (4) eine Aufstandsfläche (41) zum Abstützen der Baustütze gegen Gegenflächen, insbesondere ein Boden, Decke oder Wand, aufweist.

12. Verfahren nach einem der vorherigen Ansprüche 9-11,
wobei beim Set die Kopfplatte der Baustütze als Gegenlager für die Gewindemutter beim Vorspannen ausgebildet ist.

## Claims

1. A method for the attachment of a headpiece (5) to the front of a telescopic prop (1) comprising a tube (3), wherein the headpiece comprises a connection device (52) at the top for carrying a load resting on the top and an inner tube (51) extending downwards at the bottom for being inserted into the tube (3) of the telescopic prop (1), comprising the following steps in the specified order:
a. inserting the inner tube (51) extending downwards into the tube (3) of the telescopic prop (1);
b. connecting the inner tube (51) positively and with backlash to the tube (3) of the telescopic prop by means of fixation elements (6, 8);
**characterized in that**
c. a backlash-free pretension of the headpiece and the telescopic prop connected to each other by means of the fixation elements (6) is realized by means of clamping means (7).

2. A method according to claim 1, wherein the following step is realized between step a) and b):
a1. adjusting the clamping means such that these ones hold the inner tube with respect to the tube in such a way that the connection of step b) can take place.

3. A method according to one of the preceding claims, wherein the connection device (52) is designed such that carriers, profiles or reception parts of system components can be mounted thereon; as well as the fixation elements (6) and the clamping means (53, 6) are provided on the headpiece (5).

4. A method according to one of the preceding claims, wherein a threaded nut (7) is provided as clamping means, which nut can be screwed along the inner tube (51), which is formed as a threaded spindle (53) in at least some sections, into the axial direction thereof.

5. A method according to one of the preceding claims, wherein the threaded nut (7), the threaded spindle (53) and the fixation elements (6) are designed and arranged such that the pretension is made possible.

6. A method according to one of the preceding claims, wherein the threaded nut (7) comprises a lower plate (71), which extends in a plane perpendicular to the longitudinal axis of the inner tube, and/or comprises handle pieces (72) which are pointing away from the longitudinal axis, which are designed such that a pretension can be obtained without any tool.

7. A method according to one of the preceding claims, wherein a through bore is provided in the inner tube as a fixation element (6), which through bore is designed and arranged such that it can be aligned with a corresponding through bore (61) in the tube of the prop during insertion of the headpiece into the tube.

8. A method according to one of the preceding claims, wherein a guidance is provided, which requires a specific orientation of the inner tube with respect to the tube during the insertion of the inner tube into the tube.

9. A method according to claim 7 or claim 8 in combination with claim 7, comprising a set comprising the headpiece and the telescopic prop with a through bore which can be aligned with the through bore in the inner tube and with a bolt (8) which can be inserted with backlash through the aligned through bores for fixation, wherein the connected components can be preferably displaced in the axial direction, in particular by 1-5 mm, preferably by 2-4 mm.

10. A method according to claim 9, wherein in the set the outer diameter of the inner tube is comprised between 25 and 99 mm, the inner diameter of the tube is comprised between 30 and 100 mm and/or the difference between the outer diameter of the inner tube and the inner diameter of the tube is comprised between 1-5 mm, preferably between 2-4 mm.

11. A method according to one of the preceding claims 9-10, wherein in the set the telescopic prop (1) is designed as a telescopic vertical tube comprising a frontal head and/or base plate (4) at one or both free ends (21, 31), wherein the head and/or base plate (4) comprises a contact surface (41) for allowing the prop to brace against counter-surfaces, in particular a bottom, a ceiling or a wall.

12. A method according to one of the preceding claims 9-11, wherein in the set the head plate of the prop is designed as a counter-bearing for the threaded nut during pretensioning.

## Revendications

1. Procédé destiné au montage frontal d'un embout (5) sur un étai télescopique (1) comprenant un tube (3), l'embout comprenant en haut un dispositif de raccordement (52) destiné à porter une charge qui reste sur le dessus de celui-ci et en bas un tube intérieur (51) s'étendant vers le bas et destiné à être inséré dans le tube (3) de l'étai télescopique (1), comprenant les étapes suivantes dans l'ordre indiqué :
a. insérer le tube intérieur (51) s'étendant vers le bas dans le tube (3) de l'étai télescopique (1) ;
b. relier le tube intérieur (51) par concordance de forme et avec du jeu au tube (3) de l'étai télescopique par moyen des éléments de fixation (6, 8) ;
**caractérisé en ce qu'**
c. on met l'embout et l'étai télescopique, qui sont reliés l'un à l'autre par moyen des éléments de fixation (6), sous précontrainte sans jeu par l'intermédiaire des moyens de serrage (7).

2. Procédé selon la revendication 1, dans lequel on effectue l'étape suivante entre l'étape a) et l'étape b) :
a1. ajuster les moyens de serrage de sorte que ceux-ci maintiennent le tube intérieur par rapport au tube de sorte qu'il est possible d'établir la liaison de l'étape b).

3. Procédé selon l'une des revendications précédentes, dans lequel le dispositif de raccordement (52) est configuré de sorte que des supports, des profilés ou des pièces de réception destinés aux composants de système peuvent être montés sur celui-ci ; et des éléments de fixation et les moyens de serrage (53, 6) sont prévus sur l'embout (5).

4. Procédé selon l'une des revendications précédentes, dans lequel un écrou taraudé (7) est prévu comme moyen de serrage, lequel écrou taraudé peut être vissé le long du tube intérieur (51), dont au moins plusieurs sections sont formées comme broche filetée (53), dans la direction axiale de celui-ci.

5. Procédé selon l'une des revendications précédentes, dans lequel l'écrou taraudé (7), la broche filetée (53) et les éléments de fixation (6) sont configurés et disposés de sorte que la précontrainte est rendue possible.

6. Procédé selon l'une des revendications précédentes, dans lequel l'écrou taraudé (7) comprend une plaque inférieure (71), qui s'étend dans un plan perpendiculaire à l'axe longitudinal du tube intérieur, et/ou des pièces de poignée (72), qui s'étendent à l'écart de l'axe longitudinal, lesquelles sont configurées de sorte qu'on peut obtenir une précontrainte sans outils.

7. Procédé selon l'une des revendications précédentes, dans lequel un alésage traversant est prévu dans le tube intérieur comme élément de fixation (6), lequel alésage est configuré et disposé de sorte qu'il peut être aligné avec un alésage traversant (61) correspondant dans le tube de l'étai pendant l'insertion de l'embout dans le tube.

8. Procédé selon l'une des revendications précédentes, dans lequel un guidage est prévu, qui demande une orientation spécifique du tube intérieur par rapport au tube pendant l'insertion du tube intérieur dans le tube.

9. Procédé selon la revendication 7 ou la revendication 8 en combinaison avec la revendication 7, comprenant un ensemble, qui comprend l'embout et l'étai télescopique comprenant un alésage traversant susceptible d'être aligné avec l'alésage traversant dans le tube intérieur et un boulon (8) susceptible d'être inséré avec jeu à travers les alésages traversants alignés pour la fixation, les composants reliés pouvant être déplacés de préférence dans la direction axiale, notamment par 1-5 mm, de préférence par 2-4 mm.

10. Procédé selon la revendication 9, dans lequel, dans l'ensemble, le diamètre extérieur du tube intérieur est compris entre 25 et 99 mm, le diamètre intérieur du tube est compris entre 30 et 100 mm et/ou la différence entre le diamètre extérieur du tube intérieur et le diamètre intérieur du tube est comprise entre 1 et 5 mm, de préférence entre 2 et 4 mm.

11. Procédé selon l'une des revendications précédentes 9 à 10, dans lequel, dans l'ensemble, l'étai télescopique (1) est configuré comme un tube vertical télescopique comprenant une plaque frontale de tête et/ou de pied (4) à une ou aux deux extrémités libres (21, 31), la plaque de tête et/ou de pied (4) comprenant une surface de contact (41) pour permettre à l'étai de s'appuyer contre des contre-surfaces, notamment un sol, un plafond ou une paroi.

12. Procédé selon l'une des revendications précédentes 9 à 11, dans lequel, dans l'ensemble, la plaque de tête de l'étai est configurée comme un contre-appui pour l'écrou taraudé pendant la mise en précontrainte.
